# EUROPÄISCHE PATENTSCHRIFT

(11) **EP 1 537 804 B1**
(45) Veröffentlichungstag und Bekanntmachung des Hinweises auf die Patenterteilung: **28.02.2007**
(21) Anmeldenummer: 04025029.2
(22) Anmeldetag: 21.10.2004
(51) Int. Cl.: A47C 1/032

(54) **Synchronmechanik für Bürostühle**
Synchronised mechanism for an office chair
Mécanisme synchrone pour chaise de bureau

(30) Priorität: 06.12.2003 DE 10357165
(43) Veröffentlichungstag der Anmeldung: 08.06.2005
(73) Patentinhaber: Bock 1 GmbH & Co. KG, 92353 Postbauer-Heng (DE)
(72) Erfinder: Bock, Hermann, 90602 Pyrbaum (DE)
(74) Vertreter: Hübner, Gerd

(56) Entgegenhaltungen:
- EP-A- 0 385 473
- EP-A- 0 834 271
- EP-A- 1 226 773
- EP-A- 1 396 213
- FR-A- 2 674 414
- US-A- 4 653 806

## Beschreibung

Die Erfindung betrifft eine Synchronmechanik für Bürostühle mit den im Oberbegriff des Anspruchs 1 angegebenen Merkmalen, wie sie teilweise aus der DE 198 10 768 A1 oder der DE 101 25 994 A1 bekannt sind. Der nächstkommenden Stand der Technik repräsentiert die US-A-4 653 806, aus der der Oberbegriff des Anspruchs 1 hervorgeht.

Unter der Bezeichnung "Synchronmechanik" werden Baugruppen im Sitzunterbau eines Bürostuhles verstanden, die für eine miteinander gekoppelte, eine bestimmte Relativbewegung von Sitz- und Rückenlehne zueinander mit sich bringende Kinematik sorgen. Dazu ist auf einer Stuhlsäule ein Basisträger plaziert, an dem zum einen ein um eine Querachse schwenkbarer, gelenkig mit dem Basisträger verbundener Sitzträger und zum anderen ein ebenfalls um eine Querachse schwenkbarer, gelenkig mit dem Basisträger verbundener Rückenlehnenträger gelagert sind. Auf dem Sitzträger ist der in aller Regel mit einer gepolsterten Sitzfläche versehene Sitz des Bürostuhls montiert. Der Rückenlehnenträger, der sich gängiger Weise von der eigentlichen Synchronmechanik nach hinten erstreckt, trägt an einem nach oben verlaufenden Ausleger die Rückenlehne des Bürostuhles.

Sitzträger und Rückenlehnenträger sind derart gelenkig gekoppelt, daß eine Schwenkbewegung der Rückenlehne nach hinten - wie sie beispielsweise durch ein Anlehnen des Stuhlbenutzers an die Rückenlehne hervorgerufen werden kann - eine Absenkbewegung der Hinterkante des Sitzes nach unten induziert. Diese korrelierte Sitz-Rückenlehnen-Bewegung bringt einen erheblichen Komfortvorteil mit sich und ist aus orthopädischen Gründen erwünscht.

Um bei einer reinen Schwenkkopplung des Rückenlehnenträgers mit dem Basis- und Sitzträger eine Verschwenkung von Rückenlehne und Sitz nach hinten unten zu ermöglichen, muss in die Mechanik ein Freiheitsgrad eingeführt werden, der eine Verschiebung des Sitzträgers nach hinten bei gleichzeitiger Verschwenkbarkeit um sein vorderes Ende ermöglicht. Hierfür offenbaren die beiden eingangs genannten Druckschriften zum Stand der Technik ein Dreh-Schiebe-Gelenk zwischen Basisträger und vorderem Ende des Sitzträgers. Je nachdem, ob und wie stark bei der Schiebe-Schwenk-Bewegung des Sitzträgers ein Ansteigen der Sitzvorderkante gewünscht ist, liegt die langlochartige Schiebeführung für den Sitzträger eher steil, wie bei der DE 198 10 768 A1 oder eher flach, wie bei der DE 101 25 994 A1.

Ein weiterer grundsätzlicher Sachverhalt bei Synchronmechaniken liegt in ihrer Federbeaufschlagung gegen die Verschwenkung nach hinten. Hierzu ist aus dem Stand der Technik eine Vielzahl von Federkonstruktionen bekannt. Bei der Synchronmechanik gemäß DE 198 10 768 A1 ist die Kombination einer Gas- und Schraubendruckfeder vorgesehen, die sich als relativ hoch bauende Einheit unter den Sitzträger erstreckt. Der eine Angriffspunkt dieser Federanordnung ist das vordere Lagerende des Sitzträgers, mit seinem rückwärtigen Ende ist die Federanordnung in einem Widerlager vor der Konusaufnahme des Sitzträgers abgestützt.

Die bei der Konstruktion gemäß DE 101 25 994 A1 vorgesehene Federanordnung basiert auf zwei Schenkelfedern, die im Basisträger untergebracht sind. Der eine Schenkel der Feder ist in einer Verstellanordnung im Basisträger untergebracht, wogegen der zweite Schenkel nach oben in Richtung Sitzträger ragt, der sich über ein entsprechendes Widerlager an diesem Schenkel abstützt und damit entgegen seiner nach hinten gerichteten Schwenkrichtung beaufschlagt wird.

Beide Federanordnungen nach dem Stand der Technik nehmen einen beträchtlichen Teil des zur Verfügung stehenden Bauraumes im Basisträger ein, so dass dessen freier Gestaltung relativ enge Grenzen gesetzt sind. Insbesondere werden bei Verwendung solcher bekannten Synchronmechaniken die Basisträger aus optisch-ästhetischen Gründen relativ voluminöse Verkleidungen aufweisen, um die Federanordnung und die damit verbundenen Verstellelemente weitestgehend zu verbergen.

Zu der Problematik der Verstellbarkeit der Vorspannung der Federanordnung wird auf die DE 100 08 453 C2 verwiesen, die ein Federpaket mit zuund wegschaltbaren Federeinheiten zur Variierung der Federvorspannung und damit Gegenkraft gegen das Verschwenken offenbart. Die Federanordnung selbst ist jedoch hier zwischen dem Basisträger und einem einstückigen, kombinierten Sitz-Rückenlehnen-Träger angeordnet, der als Ganzes nach hinten schwenkbar ist. Dies stellt an sich keine Synchronmechanik dar.

Aus der US-A-4 653 806 geht eine Synchronmechanik für Bürostühle hervor, bei der die Federanordnungen bei konstruktiver Einfachheit besonders kompakt und insbesondere in engerer räumlicher Nähe unter dem Sitzträger anzuordnen sind, so dass der Bereich des Basisträgers unter Erzielung größtmöglicher Designfreiheit im wesentlichen frei bleibt.

Die Federanordnung weist dazu mindestens eine im wesentlichen parallel zur Schieberichtung des Sitzträgers flach unter dessen Oberseite angeordnete Zugfeder auf, die zwischen einem basisträgerfesten Lager und einem rückenlehnenträgerfesten oder vorzugsweise sitzträgerfesten Lager angeordnet ist.

Durch die angegebene Konstruktionsweise ist die gesamte Federanordnung zum einen konstruktiv wenig aufwendig, da zum einen mit einfach aufgebauten und mit geringen konstruktiven Mitteln an die Elemente der Synchronmechanik anbindbaren Zugfedern gearbeitet wird. Diese brauchen beispielsweise nur zwischen zwei entsprechende hakenförmige Lager am Basisträger bzw. Rücklehnen- oder Sitzträger eingehängt zu werden. Ferner ist durch die Anordnung flach unter der Oberseite des Sitzträgers eine besonders raumsparende und kompakte Ausführung der Federanordnung gewährleistet. Der Begriff "unter dessen Oberseite" soll dabei so verstanden werden, dass die Zugfedern entweder unter einer durch die Deckfläche des Sitzträgers gebildeten Abdeckung, aber auch in einer nach oben offenen Aufnahme des in aller Regel aus einem Spritzgussteil komplex aufgebauten und mit einstückig angeformten Konstruktionselementen, wie beispielsweise Versteifungsrippen, Achsaufnahmen etc. versehenen Sitzträgers angeordnet sein können. Es soll lediglich darauf ankommen, dass die Zugfedern flach, parallel zur Sitzfläche innerhalb der Höhenkontur des im wesentlichen plattenförmigen Sitzträgers liegen. Damit ragt die Federanordnung praktisch horizontal nach hinten entlang des Sitzträgers und der Bereich unterhalb davon bleibt für andere Konstruktions- und Designteile des Stuhles in beliebiger Weise nutzbar.

Der Erfindung liegt die Aufgabe zu Grunde, eine Synchronmechanik so auszugestalten, dass die Verstellung der Vorspannung der Federanordnung auf einfache Weise bewerkstelligbar ist. Diese Aufgabe wird durch die im Kennzeichnungsteil des Anspruchs 1 angegebenen Merkmale gelöst, wonach jedes verstellbare Zugfedernlager durch einen Aufnahmehaken gebildet ist der an einem verdrehbaren Exzenter angelelenkt ist. Bevorzugte Weiterbildungen der Erfindung sind in den Unteransprüchen angegeben und in einem Ausführungsbeispiel anhand der beigefügten Zeichnungen näher erläutert. Es zeigen:
- Fig. 1: eine Seitenansicht einer Synchronmechanik,
- Fig. 2: deren Unteransicht und
- Fig. 3: deren Rückansicht.

Im Folgenden soll zuerst der Grundaufbau der Synchronmechanik erläutert werden. So ist als tragendes Teil ein Basisträger 1 vorgesehen, der im Bereich seines hinteren Endes mit einer Konusaufnahme 2 zum Aufstecken der Synchronmechanik auf das obere Ende einer (nicht gezeigten) Stuhlsäule versehen ist. Weitere Grundbauteile der Synchronmechanik sind der Rückenlehnenträger 3 und der Sitzträger 4. Der Rückenlehnenträger 3 ist kurz vor der Konusaufnahme 2 über eine Querachse 5 schwenkbar am Basisträger 1 gelagert. Er weist zwei in einem Bogen nach hinten oben verlaufende Seitenstreben 6, 7 auf, an denen die nicht gezeigte Rückenlehne angebracht ist.

Der Basisträger 1 nimmt in seiner Seitenansicht (Fig. 1) die Bogenform des Rückenlehnenträgers 3 auf und führt nach vorne oben, wo in seinem vorderen Endbereich ein Querhaupt 8 einstückig angeformt ist. Dieses trägt eine Querachse 9, die mehrere Funktionen erfüllt, nämlich zum einen die Dreh-Schiebe-Lagerung des Sitzträgers 4 und zum anderen als Widerlager für die noch näher zu erläuternde Zugfederanordnung 10 mit Verstellanordnung 12.

Hinsichtlich der Dreh-Schiebe-Lagerung des Sitzträgers 4 weist dieser im Bereich seines vorderen Endes zwei nach unten abstehende, seitliche Wangen 13, 14 auf, die mit einem in Sitzlängsrichtung SL nach hinten leicht abfallenden Langloch 15, 16 versehen sind. Mit diesen Langlöchern 15, 16 ist der Sitzträger 4 auf der Querachse 9 um diese Achse drehbar und in Richtung der Langlöcher 15, 16 verschiebbar. Durch den Eingriff dieser Bauteile wird also ein Dreh-Schiebe-Gelenk 17 zwischen Basis- und Sitzträger 1, 4 gebildet.

Im Bereich seines rückwärtigen Endes ist der Sitzträger 4 an seinen seitlichen Wangen 13, 14 mit nach innen abstehenden Achsstummeln 18, 19 versehen, die von außen in nach oben abstehende Lagerfortsätze 20, 21 am Rückenlehnenträger 3 eingreifen. Damit sind Rückenlehnenträger 3 und Sitzträger 4 gelenkig um eine horizontale Querachse verschwenkbar miteinander verbunden.

Zur Beaufschlagung der Synchronmechanik entgegen der Synchronverstellbewegung aus der in den Fig. 1 und 2 gezeigten Grundposition heraus ist die bereits angesprochene, als Ganzes mit 10 bezeichnete Zugfederanordnung vorgesehen, die vier parallel zueinander, beiderseits der Mittellängsebene M in einer gemeinsamen horizontalen Ebene angeordnete Zugfedern 22.1 bis 22.4 (im Folgenden mit dem gemeinsamen Bezugszeichen 22 versehen, sofern nicht eine einzelne Zugfeder einer gesonderten Erörterung bedarf) aufweist. Diese Zugfedern 22 sind mit ihrer vorderen Einhängeöse 23 jeweils an Aufnahmehaken 24 eingehängt, die wiederum auf der Querachse 9 im Querhaupt 8 des Basisträgers 1 schwenkbar angelenkt sind.

An ihren rückwärtigen Enden weisen die Zugfedern 22 ebenfalls Einhängeösen 25 auf, die gegenüber den vorderen Einhängeösen 23 um 90° verdreht liegen. Mit diesen Einhängeösen 25 sind die Zugfedern 22 wiederum in hinteren Aufnahmehaken 26 eingehängt, die in im Folgenden näher erörterter Weise als lageverstellbares Lager der Verstellanordnung 12 zur Verstellung der Vorspannung der Zugfedern 22 fungieren. Die Aufnahmehaken 26 sind in dieser Hinsicht mit ihren den Hakenenden 27 abgewandten Gelenkenden 28 an Exzentern 29 angelenkt. Dazu weisen die Gelenkenden 28 eine Lagerbuchse 30 auf, in die entsprechende Achsstummel 31 der Exzenter 29 eingreifen. Die Schwenkrichtung dieser Gelenkverbindung liegt vertikal. Die vier Exzenter 29 sind jeweils mit koaxial darüber angeordneten Zahnrädern versehen, wobei die so bezeichneten Kopplungszahnräder 32.1, 32.4 den beiden äußeren Exzentern 29.1, 29.4 zugeordnet sind. Diese Kopplungszahnräder 32.1, 32.4 stehen mit jeweils einem innen davon benachbart angeordneten Zahnrad 33.2, 33.3 in Eingriff, die mit den beiden inneren Exzentern 29.2, 29.3 drehgekoppelt sind. Durch eine Drehung der Zahnräder 33.2, 33.3 beispielsweise im und gegen den Uhrzeigersinn werden die Kopplungszahnräder 32.1, 32.4 mit jeweils entgegengesetztem Drehsinn angetrieben.

Der Hauptantrieb der aus den Exzentern 29 bestehenden Exzenteranordnung erfolgt über einen Stellantrieb 34, der eine im Sitzträger 4 quer zur Sitzlängsrichtung SL und horizontal verlaufende, seitlich abstehende Betätigungswelle 35 aufweist, die über einen nicht näher dargestellten Betätigungsknauf am Ende von Hand drehbar ist. Zentral weist die Betätigungswelle 35 eine Gewindeschnecke 36 auf, die mit den Zahnrädern 33.2, 33.3 in Eingriff steht und ein Schneckenradgetriebe 37 bildet. Dabei ist die Gewindeschnecke 36 in zwei gegenläufige Gewindeabschnitte 38.2, 38.3 geteilt, so dass durch eine Drehung der Betätigungswelle 35 und des Schneckenradgetriebes 37 die mit den Gewindeabschnitten 38.2, 38.3 in Eingriff stehenden Zahnräder 33.2, 33.3 immer in gegenläufigen Drehrichtungen D1, D2 rotieren.

Wie aus Fig. 2 erkennbar ist, ist in der dort gezeigten Grundstellung der verstellbaren Exzenteranordnung 12 die Drehposition der beiden äußeren Exzenter 29.1, 29.4 so, dass sich die Aufnahmehaken 26.1, 26.4 in ihrer vorderen Totpunktstellung befinden. Die inneren Exzenter 29.2, 29.3 sind demgegenüber in ihrer Drehstellung um 90° verdreht und stehen damit so, dass die zugeordneten Aufnahmehaken 26.2, 26.3 maximal weit nach innen verlagert sind. In dieser Stellung ist die Zugfederanordnung 10 am wenigstens vorgespannt, erzeugt also den geringsten Widerstand gegen eine Schwenkbewegung von Rücklehnenträger 3 und Sitzträger 4 nach hinten unten. Bei dieser Bewegung, bei der der Sitzträger 4 im Dreh-Schiebe-Gelenk 17 entlang gleitet, wird der Abstand zwischen den vorderen Aufnahmehaken 24 und den hinteren Aufnahmehaken 26 vergrößert, so dass sich die Zugfedern 22 unter Aufbau einer entsprechenden Gegenkraft dehnen. Bei dieser Einstellung der Exzenter 29 werden ferner, da sich die äußeren Federn 22.1, 22.4 im vorderen Totpunkt befinden, keine signifikanten Kräfte über die inneren Zahnräder 33.2, 33.3 auf den Stellantrieb 34 übertragen. Ferner heben sich durch die gegenläufigen Gewindeabschnitte 38.2, 38.3 der Gewindeschnecke 36 die Axialkräfte in dieser gegenseitig auf, die durch die inneren Zahnräder 33.2, 33.3 auf die Schnecke bedingt durch die Zugkräfte der Federn 22 einwirken. Insgesamt werden also keine signifikanten Kräfte durch Rückwirkung der Federn 22 auf die Betätigungswelle 35 übertragen, so dass eine leichtgängige Betätigung gewährleistet ist.

Durch ein Drehen an der Betätigungswelle 35 rotiert die Gewindeschnecke 36 so, dass sich die inneren Zahnräder 33.2, 33.3 in den erwähnten gegenläufigen Drehrichtungen D1, D2 und dadurch wiederum die äußeren Kopplungszahnräder 32.1, 32.4 in gegenläufige Richtungen D3, D4 drehen. Dadurch werden die inneren Aufnahmehaken 26.2, 26.3 in die hintere Totpunktstellung verbracht, während die äußeren Aufnahmehaken 26.1, 26.4 aus der gezeigten vorderen Totpunktstellung in die um 90° nach außen verdrehte Stellung fahren. Insgesamt werden alle vier Zugfedern 22 durch die Verlagerung der Aufnahmehaken 26 nach hinten gedehnt und damit mit einer größeren Vorspannung beaufschlagt. Bei der vorstehend erörterten härtesten Einstellung befinden sich - wie gesagt - die inneren Federn im hinteren Totpunkt, so dass ein selbstständiges Zurückdrehen des Schneckenradgetriebes 37 durch die Beaufschlagung durch die stärker gedehnten Zugfedern 22 aufgrund der Selbsthemmung im Schneckenradgetriebe 37 unterbunden wird.

## Patentansprüche

1. Synchronmechanik für Bürostühle umfassend
- einen auf einer Stuhlsäule platzierbaren Basisträger (1),
- einen um eine Querachse (5) schwenkbar am Basisträger (1) angelenkten Rückenlehnenträger (3),
- einen Sitzträger (4), der im Bereich seines vorderen Endes über ein Dreh-Schiebe-Gelenk (17) um eine Querachse (11) schwenkbar und im wesentlichen in Sitzlängsrichtung (SL) verschiebbar mit dem Basisträger (1) und im Bereich seines rückwärtigen Endes um eine Querachse (18, 19) schwenkbar mit dem Rückenlehnenträger (4) gekoppelt ist, sowie
- eine Federanordnung (10) zur Beaufschlagung der Synchronmechanik entgegen deren Synchron-Verstellbewegung von Sitz- (4) und Rückenlehnenträger (3), wobei die Federanordnung (10) mindestens eine im wesentlichen parallel zur Schieberichtung des Sitzträgers (4) flach unter dessen Oberseite angeordnete Zugfeder (24) aufweist, die zwischen einem basisträgerfesten Lager (24) und einem rückenlehnenträgerfesten oder vorzugsweise sitzträgerfesten Lager (26) angeordnet ist und wobei zur Verstellung der Vorspannung der mindestens einen Zugfeder (22) mindestens eines der beiden Lager (26) zur Erhöhung der Federlänge lageverstellbar ist,
**dadurch gekennzeichnet, dass** jedes verstellbare Lager durch einen Aufnahmehaken (26) gebildet ist, der an einem verdrehbaren Exzenter (29) angelenkt ist.

2. Synchronmechanik nach Anspruch 1, **dadurch gekennzeichnet, dass** Zugfedern (22) in einer geraden Anzahl, vorzugsweise vier Zugfedern (22.1-22.4) paarweise und symmetrisch zur Mittellängsebene (M) der Synchronmechanik zwischen Basisträger (1) und Rückenlehnenträger (3) oder vorzugsweise Sitzträger (4) angeordnet sind.

3. Synchronmechanik nach Anspruch 1 oder 2 , **dadurch gekennzeichnet, dass** der mindestens eine Exzenter (29) durch einen Stellantrieb (34) über ein Schneckenradgetriebe (37) verdrehbar ist.

4. Synchronmechanik nach Anspruch 3, **dadurch gekennzeichnet, dass** das Schneckenradgetriebe (37) zwei symmetrisch zur Mittellängsebene (M) angeordnete Exzenteranordnungen (29.1, 29.2 und 29.3, 29.4) für zwei symmetrische Zugfederanordnungen (22.1, 22.2 und 22.3, 22.4) über gegenläufige Gewindeschneckenabschnitte (32.2, 38.3) antreibt.

5. Synchronmechanik nach Anspruch 4, **dadurch gekennzeichnet, dass** jede Exzenteranordnung zwei seitlich nebeneinander angeordnete Exzenter (29) mit jeweils einem Aufnahmehaken (26) und einer Zugfeder (22) aufweist, wobei jeweils die inneren Exzenter (29.2, 29.3) über das in die Gewindeschnecke (36) eingreifende Zahnrad (33.2, 33.3) des Schneckenradgetriebes (37) und die äußeren Exzenter (29.1, 29.4) jeweils über ein mit diesem Zahnrad (33.2, 33.3) eingreifendes Kopplungszahnrad (32.1, 32.4) angetrieben sind.

6. Synchronmechanik nach Anspruch 5, **dadurch gekennzeichnet, dass** die beiden Aufnahmehaken (26.1, 26.2 und 26.3, 26.4) in Winkelpositionen an ihren Exzentern (29) angelenkt sind, die um 90° zueinander versetzt sind.

7. Synchronmechanik nach einem der vorgenannten Ansprüche, **dadurch gekennzeichnet, dass** die verstellbaren Lager (26) der Zugfedern (22) am hinteren Ende des Sitzträgers (4) angeordnet sind.

8. Synchronmechanik nach einem der vorgenannten Ansprüche, **dadurch gekennzeichnet, dass** die nicht verstellbaren Lager der Zugfedern (22) durch am Basisträger (1) angelenkte Aufnahmehaken (24) im Vorderbereich des Sitzträgers (4) gebildet sind.

## Claims

1. Synchronising mechanism for office chairs comprising
- a base carrier (1) positionable on a chair column,
- a backrest carrier (3) coupled pivotably about a transverse axle (5) on the base carrier (1),
- a seat carrier (4), which is coupled in the region of its leading end by a turning/sliding joint (17) pivotably about a transverse axle (11) and displaceably substantially in seat longitudinal direction (SL) to the base carrier (1) and in the region of its trailing end pivotably about a transverse axle (18, 19) to the backrest carrier (4), as well as
- a spring arrangement (10) for loading the synchronising mechanism counter to its synchronised adjusting movement of seat- (4) and backrest carrier (3),
wherein the spring arrangement (10) comprises at least one tension spring (24), which is arranged substantially parallel to the sliding direction of the seat carrier (4) flat under the upper face thereof and is disposed between a base-carrier-fixed bearing (24) and a backrest-carrier-fixed or preferably seat-carrier-fixed bearing (26), and wherein for adjusting the bias of the at least one tension spring (22) at least one of the two bearings (26) is position-adjustable in order to increase the spring length, **characterised in that** each adjustable bearing is formed by a receiving hook (26), which is coupled to a rotatable eccentric (29).

2. Synchronising mechanism according to claim 1, **characterised in that** tension springs (22) in an even number, preferably four tension springs (22.1 - 22.4) are disposed in pairs and symmetrically relative to the central longitudinal plane (M) of the synchronising mechanism between base carrier (1) and backrest carrier (3) or preferably seat carrier (4).

3. Synchronising mechanism according to claim 1 or 2, **characterised in that** the at least one eccentric (29) is rotatable by means of an actuator (34) via a worm gear pair (37).

4. Synchronising mechanism according to claim 3, **characterised in that** the worm gear pair (37) via contra-rotating threaded worm portions (32.2, 38.3) drives two eccentric arrangements (29.1, 29.2 and 29.3, 29.4), which are disposed symmetrically relative to the central longitudinal plane (M), for two symmetrical tension spring arrangements (22.1, 22.2 and 22.3, 22.4).

5. Synchronising mechanism according to claim 4, **characterised in that** each eccentric arrangement comprises two laterally juxtaposed eccentrics (29) having in each case a receiving hook (26) and a tension spring (22), wherein in each case the inner eccentrics (29.2, 29.3) are driven via the gear wheel (33.2, 33.3) of the worm gear pair (37) that engages into the threaded worm (36) and the outer eccentrics (29.1, 29.4) are driven in each case via a coupling gear wheel (32.1, 32.4) that is in mesh with this gear wheel (33.2, 33.3).

6. Synchronising mechanism according to claim 5, **characterised in that** the two receiving hooks (26.1, 26.2 and 26.3, 26.4) are coupled to their eccentrics (29) in angular positions that are offset by 90° relative to one another.

7. Synchronising mechanism according to any one of the aforementioned claims, **characterised in that** the adjustable bearings (26) of the tension springs (22) are disposed on the trailing end of the seat carrier (4).

8. Synchronising mechanism according to any one of the aforementioned claims, **characterised in that** the non-adjustable bearings of the tension springs (22) are formed by receiving hooks (24) in the front region of the seat carrier (4) that are coupled to the base carrier (1).

## Revendications

1. Mécanisme synchrone pour chaises de bureau, comportant:
- un support de base (1) à monter sur une colonne,
- un support de dossier (3) articulé sur le support de base (1) de manière à pouvoir pivoter autour d'un axe transversal (5),
- un support d'assise (4) qui, dans la zone de son extrémité avant, est couplé par l'intermédiaire d'une articulation de rotation et coulissement (17) avec le support de base (1) de manière à pouvoir pivoter autour d'un axe transversal (11) et à pouvoir coulisser sensiblement dans la direction longitudinale de l'assise (SL), et qui, dans la zone de son extrémité arrière, est couplé avec le support de dossier (3) de manière à pouvoir pivoter autour d'un axe transversal (18, 19), ainsi que
- un ensemble de ressorts (10) pour solliciter le mécanisme synchrone à l'encontre de son mouvement de réglage synchrone du support d'assise (4) et du support de dossier (3), l'ensemble de ressorts (10) comportant au moins un ressort de traction (24), qui est disposé sensiblement parallèlement à la direction de coulissement du support d'assise (4) à plat en dessous de celui-ci et qui est agencé entre un palier (24) solidaire du support de base et un palier (26) solidaire du support de dossier ou, de préférence, solidaire du support d'assise (4), et au moins un des deux paliers (26) étant réglable en position pour augmenter la longueur du ressort en vue de régler la précontrainte dudit au moins un ressort de pression (22),
**caractérisé en ce que** chaque palier réglable est formé par un crochet de réception (26) qui est articulé contre un excentrique (29) rotatif.

2. Mécanisme synchrone selon la revendication 1, **caractérisé en ce que** des ressorts de pression (22) en nombre pair, de préférence quatre ressorts de pression (22.1-22.4), sont agencés par paires et symétriquement par rapport au plan médian longitudinal (M) du mécanisme synchrone entre le support de base (1) et le support de dossier (3) ou, de préférence, le support d'assise (4).

3. Mécanisme synchrone selon la revendication 1 ou 2, **caractérisé en ce que** ledit au moins un excentrique (29) est réglable par un système d'entraînement (34) par l'intermédiaire d'un engrenage à vis sans fin (37).

4. Mécanisme synchrone selon la revendication 3, **caractérisé en ce que** l'engrenage à vis sans fin (37), par l'intermédiaire de parties de vis sans fin (32.2, 38.3) opposées, actionne deux ensembles d'excentriques (29.1, 29.2 et 29.3, 29.4), agencés symétriquement par rapport au plan médian longitudinal (M), pour deux ensembles de ressorts de traction (22.1, 22.2 et 22.3, 22.4) symétriques.

5. Mécanisme synchrone selon la revendication 4, **caractérisé en ce que** chaque ensemble d'excentriques comporte deux excentriques (29) agencés latéralement côte à côte comportant chacun un crochet de réception (26) et un ressort de traction (22), sachant que les excentriques intérieurs (29.2, 29.3) sont entraînés chacun par l'intermédiaire de la roue dentée (33.2, 33.3), engrenant avec la vis sans vin (36), de l'engrenage à vis sans fin (37), et les excentriques extérieurs (29.1, 29.4) sont entraînés chacun par l'intermédiaire d'une roue dentée de couplage (32.1, 32.4) engrenant avec ladite roue dentée (33.2, 33.3).

6. Mécanisme synchrone selon la revendication 5, **caractérisé en ce que** les deux crochets de réception (26.1, 26.2 et 26.3, 26.4) sont articulés dans des positions angulaires contre leurs excentriques (29), qui sont décalés de 90° les uns par rapport aux autres.

7. Mécanisme synchrone selon l'une quelconque des revendications précédentes, **caractérisé en ce que** les paliers (26) réglables des ressorts de traction (22) sont disposés au niveau de l'extrémité arrière du support d'assise (4).

8. Mécanisme synchrone selon l'une quelconque des revendications précédentes, **caractérisé en ce que** les paliers non réglables des ressorts de traction (22) sont formés dans la zone avant du support d'assise (4) par des crochets de réception (24) articulés contre le support de base (1).
